# EUROPÄISCHE PATENTSCHRIFT

(11) **EP 0 199 119 B1**
(45) Veröffentlichungstag und Bekanntmachung des Hinweises auf die Patenterteilung: **14.06.1989**
(21) Anmeldenummer: 86103998.0
(22) Anmeldetag: 24.03.1986
(51) Int. Cl.: H01H 50/36, H01H 50/04, H01H 50/60

(54) **Elektromagnetisches Relais**
Electromagnetic relay
Relais électromagnétique

(30) Priorität: 26.03.1985 DE 3510966
(43) Veröffentlichungstag der Anmeldung: 29.10.1986
(73) Patentinhaber: SIEMENS AKTIENGESELLSCHAFT, 80333 München (DE)
(72) Erfinder: Dittmann, Michael, Dipl.-Ing., D-1000 Berlin 45 (DE)

(56) Entgegenhaltungen:
- EP-A- 0 129 068
- DE-A- 1 926 188
- DE-A- 2 021 455
- GB-A- 1 440 359
- US-A- 3 781 729

## Beschreibung

Die Erfindung bezieht sich auf ein elektromagnetisches Relais mit einem eine Erregerwicklung tragenden Spulenkörper, mit einem einstückig aus einem Flachband geformten, mindestens zwei Schenkel aufweisenden Kernjoch, von dem ein Kernschenkel in Axialrichtung durch den Spulenkörper gesteckt ist und von dem ein Jochschenkel sich achsparallel neben bzw. oberhalb der Spulenwicklung erstreckt, mit einem flachen Anker, der mit einem Ende über eine Blattfeder am freien Ende des Jochschenkels gelagert ist und mit seinem anderen Ende einen Luftspalt gegenüber dem freien Ende des Kernschenkels bildet, wobei die Blattfeder über das Kemjoch mit einem elektrischen Anschlußelement verbunden ist und mit ihrem über das bewegliche Ankerende hinaus verlängerten freien Ende als Kontaktfeder mit mindestens einem feststehenden Gegenkontaktelement zusammenwirkt. Ein derartiges Relais ist aus der DE-A 2 021 455 bekannt.

Aus der GB-A 1 440 359 ist ferner bekannt, dass die Ebene des Kernschenkels mit der Ebene des Jochschenkels einen Winkel von 90_{°} bildet.

Ein weiteres derartiges Relais ist aus der US-A 3,781,729 bekannt. Dabei ist bereits das Kernjoch aus einem Flachband U-förmig gebogen, wobei das nach außen abgewinkelte freie Ende des Jochschenkels über eine Blattfeder einen flachen Anker trägt, der seinerseits mit der schmalen Stirnseite des Kernschenkels einen Arbeitsluftspalt bildet. Die Spule ist dort lediglich über den abgewinkelten Fortsatz des Jochschenkels an einem Sockel befestigt, welcher an einer gegenüberliegenden Seite feststehende Kontaktelemente aufnimmt. Durch diese Anordnung sind die Toleranzen zwischen dem Anker, der Kernpolfläche und den Kontaktelementen nur schwierig zu beherrschen, wobei in jedem Fall eine aufwendige Justierung erforderlich sein dürfte. Andererseits bedingt die dort dargestellte Anordnung der Spule mit senkrecht zur Einbauebene stehender Achse einen ungünstigen räumlichen Aufbau, wodurch ein sehr hohes und breites Gehäuse mit einem großen, jedoch nur teilweise ausgenutztem Innenvolumen erforderlich wird.

Aufgabe der Erfindung ist es, ein Relais der eingangs genannten Art so zu gestalten, daß sich ein kompakter Aufbau, insbesondere eine in einer Achse besonders schmale Bauform ermöglichen läßt, wobei ohne konstruktive Änderung des Grundaufbaus diese kurze Achse unterschiedlich zur Einbauebene gelegt werden kann, d. h., daß entweder ein hochstehendes Relais mit sehr geringer Breite oder ein flach liegendes Relais mit sehr geringer Höhe gewonnen wird. Dieses kompakte Relais soll auf einfache Weise in einem Gehäuse abdichtbar sein, außerdem soll zur Vermeidung einer nachträglichen Justierung eine toleranzarme Zuordnung von Anker, Kern und Kontaktelementen von der Konstruktion her ermöglicht werden.

Erfindungsgemäß wird diese Aufgabe dadurch gelöst, daß die Spulenachse parallel zur Anschlußebene des Relais verläuft, daß der Jochschenkel mit seiner Hauptebene in eine zur Hauptebene des Kernschenkels senkrechte Lage abgekröpft und gebogen ist, derart, daß seine Mittellinie annähernd mit der Hauptebene des Kernschenkels fluchtet, daß der Anker an der dem Kemschenkel zugewandten Seite des Jochschenkels um eine zur Spulenachse parallele Achse schwenkbar gelagert ist, sich mit dem auf ihm liegenden Teil der Blattfeder im wesentlichen annähernd in einer zur Hauptebene des Kernschenkels parallelen Ebene erstreckt und dabei mit der Flachseite des Kernschenkels den Arbeitsluftspalt bildet und daß das Gegenkontaktelement in der Hauptebene des Kernschenkels in einer Einstecknut des Spulenkörpers verankert ist.

Bei der Erfindung erreicht man also eine besonders schmale Bauform in zumindest der einen Richtung dadurch, daß das Kernjoch aus einem Flachband geschnitten ist, wobei der die Wicklung tragende Kernschenkel die schmale Bauform bestimmt und der außerhalb der Wicklung parallel verlaufende Jochschenkel mit seiner Hauptebene um 90_{°} gedreht ist, so daß er mit seiner Breite über bzw. neben der Schmalseite der bewickelten Spule liegt. Der Anker ist über die Blattfeder an dem Jochschenkel gelagert und bildet mit seiner Flachseite gegenüber der Flachseite des Kernschenkels einen großflächigen Arbeitsluftspalt. Durch die Steckbefestigung des Kernjochs im Spulenkörper und durch die Steckbefestigung des Gegenkontaktelementes ebenfalls in einer Einstecknut des Spulenkörpers ergibt sich eine toleranzarme Zuordnung zwischen Anker, Kernschenkel und Gegenkontaktelement, so daß die auf dem Anker befestigte und als Lagerfeder dienende Blattfeder weitgehend ohne Justierung den richtigen Kontaktabstand zum Gegenkontaktelement einnimmt.

Das Relais besitzt mit dem einstückigen Kernjoch, an welchem ein Anschlußelement für die Blattfeder mit angeformt sein kann, dem zur Steckbefestigung dienenden Spulenkörper und der als Lagerfeder für den Anker und gleichzeitig als Kontaktfeder dienenden Blattfeder einen einfach montierbaren Aufbau mit wenigen Teilen, wobei zur Vervollständigung lediglich noch Spulenanschlußstifte erforderlich sind. Zweckmäßigerweise wird das Relais in einem Gehäuse angeordnet, welches beispielsweise zweiteilig aus Kunststoff bestehen und in üblicher Weise abgedichtet werden kann.

Um ein hochkant stehendes Relais mit schmaler Grundfläche zu erhalten, wird in einer zweckmäßigen Ausführungsform die Hauptebene des Kernschenkels senkrecht zur Anschlußebene des Relais stehend angeordnet, wobei sich die Anschlußelemente für die Blattfeder und für das Gegenkontaktelement in der Hauptebene des Kernschenkels erstrekken. Das Anschlußelement für die Blattfeder kann dabei an einem einstückig mit dem Kernjoch ausgebildeten und in dessen Ebene liegenden Anschlußschenkel angeformt sein; natürlich kann es bedarfsweise auch nachträglich durch Schweißen oder vergleichbare Verfahren mit dem Kernjoch verbunden werden.

In einer anderen zweckmäßigen Ausführungs₋ form, bei der ein flach liegendes Relais mit geringer Bauhöhe erhalten werden soll, erstreckt sich die Hauptebene des Kernschenkels parallel zur Anschlußebene des Relais, wobei ein Anschlußelement des Gegenkontaktelementes in eine zur Anschlußebene senkrechte Richtung abgewinkelt ist und ein Anschlußelement für die Blattfeder am Jochschenkel in dessen Hauptebene liegend angeformt oder nachträglich an diesem befestigt ist.

Zur Lagerung des Ankers kann der Spulenkörper in weiterer Ausgestaltung des Relais im Bereich des freien Endes des Jochschenkels eine Auflagekante für den Anker bilden. Außerdem kann der Spulenkörper von der Stirnseite her jeweils offene Einstecknuten zur Aufnahme des Gegenkontaktelementes in dem einen Spulenflansch und zur Aufnahme des Kernjoches sowie zweier Spulenanschlußelemente im Bereich des anderen Spulenflansches aufweisen, wobei sowohl die Spulenanschlußelemente als auch Anschlußelemente für die Kontaktfeder und das Gegenkontaktelement in Ausnehmungen eines Gehäusesockels zur Anschlußebene des Relais geführt sind.

Die Ankerlagerung kann aber auch so gestaltet sein, daß der Jochschenkel im Bereich seines freien Endes mit einem seitlich abgewinkelten Lappen eine Lagerkerbe bildet, in welcher der Anker mittels einer angeformten Lagerschneide gelagert ist. Dabei ist es zweckmäßig, daß die Lagerkerbe außerhalb der Hauptebene von Kernschenkel und Anker liegt und daß die Lagerkerbe an einem abgewinkelten Lagerabschnitt des Ankers ausgebildet ist.

Die Kontaktanordnung des Relais kann so gestaltet sein, daß die auf dem Anker befestigte Blattfeder mit ihrem freien Ende im wesentlichen eben verläuft und mit dem Gegenkontaktelement einen Schließer bildet. Ebenso kann aber auch die Kontaktfeder zwischen dem freien Ende des Ankers und dem Gegenkontaktelement so abgekröpft sein, daß sie zwischen Anker und Gegenkontaktelement deren gemeinsame Ebene schneidet und mit dem Gegenkontaktelement einen Öffner bildet.

Das Gehäuse des Relais ist, wie oben ausgedrückt, zweckmäßigerweise zweiteilig ausgebildet. In einer Ausführungsform ist dabei ein Sockel vorgesehen, der die Anschlußelemente für die kontaktgebenden Teile und für die Spule in Durchbrüchen aufnimmt und zusammen mit einer übergestülpten Schutzkappe das Gehäuse bildet. In einer anderen zweckmäßigen Ausführungsform kann das Gehäuse aber auch aus zwei im wesentlichen gleichen Hälften gebildet sein, deren Trennebene senkrecht zur Anschlußebene des Relais verläuft. In diesem Fall ist es zweckmäßig, daß die in einer Ebene angeordneten Anschlußelemente für die Blattfeder, für das Gegenkontaktelement und für die Spulenanschlüsse in der Trennebene zwischen den beiden Gehäusehälften eingeklemmt werden. Außerdem kann im Gehäuse bzw. im Spulenkörper ein Raum zur Aufnahme zusätzlicher Bauelemente eingeformt sein.

Die Erfindung wird nachfolgend an Ausführungsbeispielen anhand der Zeichnung näher erläutert.

Es zeigen
Fig. 1 ein erfindungsgemäß gestaltetes Relais in stehender bzw. Hochkantausführung in perspektivischer Darstellung (ohne Kappe),
Fig. 2 bis 4 das Relais von Fig. 1 in verschiedenen Schnittansichten (mit Kappe),
Fig. 5 das Relais von Fig. 1 in Explosionsdarstellung;
Fig. 6 eine andere Ausführungsform eines erfindungsgemäßen Relais in flachliegender Ausführung, und zwar in perspektivischer Darstellung ohne Kappe,
Fig. 7 bis 10 das Relais von Fig. 6 in verschiedenen Schnittansichten,
Fig. 11 das Relais von Fig. 6 in Explosionsdarstellung;
Fig. 12 bis Fig. 17 eine gegenüber den Fig. 1 bis 5 abgewandelte Ausführungsform eines hochkant stehenden Relais,
Fig. 18 und 19 eine Abwandlung des Relais von Fig. 12 in einer Ausführung mit Ruhe- bzw. Öffnerkontakt.

Das in den Fig. 1 bis 5 dargestellte Relais besitzt einen Spulenkörper 1 mit Flanschen 2 und 3, welche verschiedene Einstecknuten zur Aufnahme der übrigen Funktionselemente des Relais aufweisen. Ein in einem Stück aus Flachbandmaterial geschnittenes und geformtes Kernjoch 4 besitzt einen langgestreckten Kemschenkel 5 sowie einen parallel zum Kernschenkel verlaufenden Jochschenkel 6, der durch eine Abkröpfung und Biegung 7 mit seiner Hauptebene derart um 90_{°} gedreht ist, daß seine Mittellinie 6a im wesentlichen in der Hauptebene des Kernschenkels 5 liegt. An der Unterseite des Kernjochs ist parallel zum Kernschenkel 5 und in einer Ebene mit diesem liegend ein Anschlußschenkel 8 angeformt, an welchem ein nach unten senkrecht zur Einbauebene des Relais verlaufendes Anschlußelement in Form eines Flachsteckers 9 ausgebildet ist.

Das Kernjoch 4 wird nach dem Bewickeln des Spulenkörpers 1 in Axialrichtung in diesen eingesteckt, wobei der Kernschenkel 5 in eine axiale Durchgangsöffnung 10 des Spulenkörpers gesteckt wird, so daß sein freies Ende 5a in eine Vertiefung 11 des Spulenflansches 2 zu liegen kommt. Damit wird eine definierte Polfläche für einen Anker 12 gebildet, welcher an der dem Kernschenkel zugewandten Innenseite 6b des Jochschenkels 6 gelagert ist und sich senkrecht zur Axialrichtung der Spule im Bereich des Spulenflansches 2 erstreckt, wobei er mit dem Ende 5a des Kernschenkels einen Arbeitsluftspalt bildet und auf einer Lagerkante 13 des Spulenkörpers um eine zur Spulenachse parallele Achse schwenkbar gelagert ist.

Der Anker wird über eine Blattfeder 14 gehalten, die sowohl als Ankerlagerfeder als auch als Kontaktfeder dient und zu diesem Zweck mit ihrem Abschnitt 14a auf den Jochschenkel 6 durch Schweißen oder dergleichen befestigt ist, während ihr freies Ende 14b über das freie Ankerende hinausragt und ein Kontaktstück 15 trägt. Dieses Kontaktstück 15 liegt einem Kontaktstück 16 eines Gegenkontaktelementes 17 gegenüber, welches in einer Einstecknut 18 des Spulenkörperflansches 2 befestigt ist. Da die Einstecknut 18 für das Gegenkontaktelement 17 ebenso wie die Nut 11 für das Ende 5a des Kernschenkels im Spulenkörper 1 ausgebildet ist, wobei die beiden Nuten zweckmäßigerweise Auflageflächen für die genannten Teile in der gleichen Ebene bilden, ergibt sich eine definierte Zuordnung der Polfläche 5b zur Oberfläche des Gegenkontaktelementes 17, wodurch die mit dem Anker 12 verbundene Blattfeder 14 auch ohne nachträgliche Justierung den vorgegebenen Kontaktabstand einnimmt.

Nach der Montage des Kernjochs 4 liegt der Jochschenkel 6 mittig über der Schmalseite der auf den Spulenkörper aufgebrachten Wicklung 19, so daß insgesamt eine möglichst schmale Bauform gewährleistet wird. Der Anschlußschenkel 8 liegt dabei in einer Ebene mit dem Gegenkontaktelement 17 in der Nut 20, während die Spulenanschlußelemente 21 und 22 in entsprechenden Nuten 23 und 24 des Spulenkörperflansches 3 durch Einstecken befestigt sind. Die Enden 21 a und 22a der Spulenanschlußelemente 21 und 22 sind zunächst nach außen abgewinkelt, um ein leichtes Anwickeln der Spulenenden zu ermöglichen (Fig. 5). Danach werden sie in die Ausnehmungen 3a und 3b des Spulenkörperflansches 3 hineingebogen (Fig. 1, 4).

Von der Anschlußseite des Relais wird noch ein Sockel 25 mit Durchbrüchen 26 auf das Gegenkontaktelement 17, das Anschlußelement 9 und die Spulenanschlußelemente 21 und 22 aufgesteckt. Über diesen Sockel 25 wird eine Kappe 27 gestülpt, wobei die Randnuten zwischen Sockel und Kappe ebenso wie die Durchbrüche 26 mit Vergußmasse abgedichtet werden können.

In den Fig. 6 bis 11 ist eine etwas abgewandelte Ausführungsform des Relais dargestellt, wobei der Grundaufbau beibehalten, jedoch um 90_{°} gedreht wurde, so daß das Relais flach auf der Einbauebene liegt und eine sehr geringe Bauhöhe aufweist. Dieses Relais besitzt einen Spulenkörper 31, der mit den Flanschen 32 und 33 versehen und im wesentlichen genauso geformt ist wie der Spulenkörper 1 des vorher beschriebenen Ausführungsbeispiels. In diesen Spulenkörper 31 wird ein Kernjoch 34 eingesteckt, welches einen Kernschenkel 35 und einen gegenüber diesem um 90_{°} verdrehten und über eine Abkröpfung 37 verbundenen Jochschenkel 36 aufweist. Der Kernschenkel 35 wird vom Spulenkörper 31 in dessen axialer Durchgangsöffnung 40 aufgenommen, während der Jochschenkel 36 sich seitlich neben der Wicklung erstreckt, mit seiner Mittellinie 36a etwa in der Hauptebene des Kernschenkels 35 liegt und mit einer Nase 36b an seinem freien Ende mit einem Fortsatz 31 a des Spulenkörpers in Eingriff ist.

Der Anker 12 aus dem vorherigen Ausführungsbeispiel wird in gleicher Gestalt und Funktion auch hier verwendet. Wie dort dient die Blattfeder 14 mit ihrem Befestigungsabschnitt 14a zur Halterung des Ankers 12 und mit ihrem freien Ende 14b als Kontaktfeder zur Aufnahme des Kontaktstücks 15.

Da das Relais nicht hochkant stehend, sondern flach eingebaut wird, ist das Anschlußelement für die Blattfeder nicht in der Ebene des Kernschenkels 35, sondern in der Ebene des Jochschenkels 36 als Anschlußstift 39 angeformt. Parallel dazu ist auch ein Anschlußstift 47 eines Gegenkontaktelements 45 mit einem Kontaktstück 46 in einer Nut 48 befestigt.

Der mit einer Wicklung 49 versehene Spulenkörper 31 wird nach dem Einstecken des Kemjochs 4 und des Gegenkontaktelements 45 sowie nach dem Aufbringen des Ankers 12 mit der Blattfeder in einen Sockel 50 eingelegt, wobei die Anschlußstifte 39 und 47 in entsprechende Durchbrüche 50a des wannenförmigen Grundkörpers gesteckt werden. Außerdem werden auch Spulenanschlußelemente 51 und 52 jeweils am Spulenflansch 33 angeordnet und durch Offnungen 50a des Sockels 50 gesteckt. Dabei liegt der Mittelteil der Anschlußelemente jeweils parallel zur Einbauebene, also der Abschnitt 51a in einer Ausnehmung 33a unterhalb des Spulenflansches 33, während der Abschnitt 52a flach auf dem Spulenflansch 33a aufliegt. Die jeweiligen Lötanschlußstifte 51b b bzw. 52b sind senkrecht zur Anschlußebene abgebogen und durch die entsprechenden Ausnehmungen 50a des Grundkörpers gesteckt. Die Anwickelstifte 51 bzw. 52c zur Aufnahme der Spulenenden sind zum Bewickeln der Spule jeweils rechtwinkelig abgebogen, um ein leichteres Anwickeln zu ermöglichen. Danach werden sie in eine zur Einbauebene parallele Ebene gebogen und so mit dem Spulenkörper in den Sockel eingebracht, wie in Fig. 9 zu sehen ist. Mit einer aufgesetzten Kappe 53, welche den Sockel 50 übergreift, wird das Gehäuse geschlossen, wobei die Randfuge 54 und die Durchbrüche 50a in üblicher Weise abgedichtet werden können.

Eine weitere Abwandlung ist in den Fig. 12 bis 17 gezeigt. Der Grundaufbau ist dabei ähnlich wie in den Fig. 1 bis 5. Der Spulenkörper 61 besitzt in seinem Mittelteil einen weitgehend rechteckigen Querschnitt, welcher hochkant stehend angeordnet ist. Am Spulenkörper sind jeweils Flansche 62 und 63 mit entsprechenden Einstecknuten und Ausnehmungen zur Aufnahme der übrigen Teile ausgebildet. Ein Kernjoch 64 mit einem in seiner Hauptebene senkrecht stehenden Kernschenkel und einem dazu in seiner Hauptebene um 90_{°} gedrehten Jochschenkel 66 ist wie bei den vorhergehenden Ausführungsbeispielen durch Einstecken des Kernschenkels 65 in einen axialen Durchgang des Spulenkörpers befestigt; wie dort ist auch am Kernjoch eine Abkröpfung 67 vorgesehen, wodurch der Jochschenkel etwa mittig über dem Kernschenkel zu liegen kommt. Außerdem besitzt der Jochschenkel an seinem freien Ende eine seitliche Abwinkelung 68, welche an ihrer Innenseite eine Lagerkerbe 69 für einen Anker 70 bildet. Dieser Anker 70 ist in sich leicht abgewinkelt, wobei der Lagerabschnitt 70a eine Lagerschneide 70b bildet und der Ankerabschnitt 70c den Arbeitsluftspalt mit dem Kernschenkel 65 bildet. Durch die Abwinkelung des Ankers 70 liegt dessen Drehachse außerhalb der durch die Kernpolfläche und die Kontaktstelle gebildeten Ebene. Das hat beim Schalten eine gewisse Reibungswirkung mit einem Selbstreinigungseffekt des Kontaktes zur Folge. Eine Blattfeder 71 ist mit ihrem Ende 71a auf dem Jochschenkel 66 befestigt, mit ihrem Mittelabschnitt 71 b mit dem Anker verbunden und trägt an ihrem freien Ende 71 ein Kontaktstück 72, welches dem Kontaktstück 73 eines Gegenkontaktelementes 74 gegenüberliegt. Letzteres ist in der vorher beschriebenen Weise im Spulenkörperflansch 62 durch Einstecken befestigt.

Das Anschlußelement 75 für die Blattfeder 71 ist in diesem Fall nicht einstückig mit dem Kernjoch 64 ausgebildet, sondern als zusätzliches Teil geformt und nachträglich an diesem befestigt. Zwischen dem Befestigungsende 75b und dem Steckerende 75a ist dieses Anschlußelement 75 mehrmals abgewinkelt und abgekröpft und so in Ausnehmungen des Spulenkörpers gehalten, daß das Steckerende 75a in einer Ebene mit dem Anschlußelement 74 liegt. Außerdem sind Spulenanschlußelemente 76 und 77 mit ihren Steckerenden 76a und 77a ebenfalls in entsprechenden Ausnehmungen 78 und 79 des Spulenflansches 63 in der gleichen Ebene liegend angeordnet, so daß das Relais nur Steckerstifte in dieser einen Ebene nach außen aufweist.

Ein zweiteiliges Gehäuse, bestehend aus zwei Hälften 80 und 81 mit einer senkrechten Trennebene nimmt das gesamte Relais auf, wobei an der Unterseite in beiden Gehäusehälften jeweils flache Einkerbungen 82 vorgesehen sind, in denen die Anschlußelemente 74a, 75a, 76a und 77a zwischen den beiden Gehäusehälften festgeklemmt werden. Das Gehäuse kann durch Einbringen einer Dichtmasse entlang der umlaufenden Trennfuge abgedichtet werden. An der Oberseite besitzt dieses Gehäuse ein angeformtes Griffstück 83, mit welchem das Relais beispielsweise aus einer Fassung herausgezogen werden kann.

Innerhalb des Gehäuses ist im Bereich des Spulenflansches 63 ein weiterer Raum 84 ausgespart, in welchem ein zusätzliches Bauelement angeordnet werden kann, beispielsweise ein zwischen die Spulenanschlüsse geschalteter Kondensator 85. Anstelle der Steckanschlüsse 74a, 75a, 76a und 77a können die Anschlußelemente natürlich auch Lötstifte aufweisen. Solche Lötanschlüsse können beispielsweise durch teilweises Abtrennen der Steckerteile entlang der in Fig. 12 gezeigten gestrichelten Linien 86 gebildet werden.

Die Fig. 18 und 19 zeigen eine weitere Abwandlung des Relais gemäß Fig. 12. In diesem Fall ist der Anker 70 mit einer abgewandelten Blattfeder 87 versehen, welche mit ihrem freien Ende 87a abgekröpft und zwischen dem Kernschenkel 65 und dem Gegenkontaktelement 74 hindurchgeführt ist, so daß das auf ihr angeordnete Kontaktstück 88 mit einem entsprechend auf der Gegenseite angeordneten Kontaktstück 89 des Gegenkontaktelements 74 einen Ruhe- bzw. Öffnerkontakt bildet. Im übrigen ist dieses Relais so aufgebaut wie das in den Fig. 12 bis 17 dargestellte. Es braucht auch nicht weiter betont zu werden, daß die in den verschiedenen Figuren dargestellte Abwandlungen auch in beliebiger anderer Kombination verwendet werden können, daß also beispielsweise auch für die Bauformen gemäß den Fig. 12 bis 19 eine Flachbauform durch analoge Abwandlungen möglich ist.

## Patentansprüche

1. Elektromagnetisches Relais mit einem eine Erregerwicklung tragenden Spulenkörper (1; 31; 61), mit einem einstückig aus einem Flachband geformten, mindestens zwei Schenkel aufweisenden Kernjoch (4; 34; 64), von dem ein Kernschenkel (5; 35; 65) in Axialrichtung durch den Spulenkörper gesteckt ist und von dem ein Jochschenkel (6; 36; 66) sich achsparallel neben bzw. oberhalb der Spulenwicklung erstreckt,
mit einem flachen Anker (12; 70), der mit einem Ende über eine Blattfeder (14; 71; 87) am freien Ende des Jochschenkels gelagert ist und mit seinem anderen Ende einen Luftspalt gegenüber dem freien Ende des Kernschenkels bildet, wobei die Blattfeder über das Kernjoch mit einem elektrischen Anschlußelement (9; 39; 75) verbunden ist und mit ihrem über das bewegliche Ankerende hinaus verlängerten freien Ende als Kontaktfeder mit mindestens einem feststehenden Gegenkontaktelement (17; 45; 74) zusammenwirkt, dadurch gekennzeichnet, daß die Spulenachse parallel zur Anschlußebene des Relais verläuft,
daß der Jochschenkel (6; 36; 66) mit seiner Hauptebene in eine zur Hauptebene des Kernschenkels (5; 35; 65) senkrechte Lage abgekröpft und gebogen ist, derart, daß seine Mittellinie (6a; 36a) annähernd mit der Hauptebene des Kernschenkels fluchtet,
daß der Anker (12; 70) an der dem Kernschenkel (5; 35; 65) zugewandten Seite des Jochschenkels (6; 36; 66) um eine zur Spulenachse parallele Achse schwenkbar gelagert ist, sich mit dem auf ihm liegenden Teil der Blattfeder (14; 71; 87) im wesentlichen annähernd in einer zur Hauptebene des Kernschenkels parallelen Ebene erstreckt und dabei mit der Flachseite des Kernschenkels den Arbeitsluftspalt bildet und
daß das Gegenkontaktelement (17; 45; 74) in der Hauptebene des Kernschenkels in einer Einstecknut (18; 48) des Spulenkörpers (1; 31, 61) verankert ist.

2. Relais nach Anspruch 1, dadurch gekennzeichnet, daß die Hauptebene des Kernschenkels (5; 35; 65) senkrecht zur Anschlußebene des Relais steht und daß sich Anschlußelemente (9; 17; 75a, 74a) für die Blattfeder und für das Gegenkontaktelement in der Hauptebene des Kernschenkels erstrecken.

3. Relais nach Anspruch 2, dadurch gekennzeichnet, daß das Anschlußelement (9) für die Blattfeder (14) an einem einstückig mit dem Kernjoch (4) ausgebildeten Anschlußschenkel (8) angeformt ist, welcher sich unterhalb der Spule parallel zum Kernschenkel (5) und in dessen Hauptebene erstreckt.

4. Relais nach einem der Ansprüche 1 bis 3, dadurch gekennzeichnet, daß das Anschlußelement (9) für die Blattfeder (14) in einer Nut (20) des Spulenkörpers (1) steckbar befestigt und mit dem Kernjoch (4) stoffschlüssig verbunden ist.

5. Relais nach einem der Ansprüche 1 bis 4, dadurch gekennzeichnet, daß sich die Hauptebene des Kernschenkels (35) parallel zur Anschlußebene des Relais erstreckt, daß ein Anschlußelement (47) des Gegenkontaktelementes (45) in eine zur Anschlußebene senkrechte Richtung abgewinkelt ist und daß ein Anschlußelement (39) für die Blattfeder (14) am Jochschenkel (36) in dessen Hauptebene liegend angeformt ist.

6. Relais nach einem der Ansprüche 1 bis 5, dadurch gekennzeichnet, daß der Spulenkörper (1 ; 31) im Bereich des freien Endes des Jochschenkels (6; 36) eine Auflagekante (13; 43) für den Anker (12) aufweist.

7. Relais nach einem der Ansprüche 1 bis 6, dadurch gekennzeichnet, daß der Spulenkörper (1; 31; 61) jeweils von der Stirnseite her offene Einstecknuten (10, 11, 18, 20, 24; 40, 48) zur Aufnahme des Gegenkontaktelementes (17; 45; 74) in dem einen Spulenflansch (2; 32; 62) und zur Aufnahme des Kernjoches (4; 34; 64) sowie zweier Spulenanschlußelemente (21, 22; 51, 52) in dem anderen Spulenflansch (3; 33; 63) aufweist und daß sowohl die Spulenanschlußelemente als auch Anschlußelemente für die Kontaktfeder und das Gegenkontaktelement in Ausnehmungen eines Gehäusesockels (25; 50) zur Anschlußebene des Relais geführt sind.

8. Relais nach einem der Ansprüche 1 bis 5, dadurch gekennzeichnet, daß der Jochschenkel (66) im Bereich seines freien Endes mit einem seitlich abgewinkelten Lappen (68) eine Lagerkerbe (69) bildet, in welcher der Anker (70) mittels einer angeformten Lagerschneide (70b) gelagert ist.

9. Relais nach Anspruch 8, dadurch gekennzeichnet, daß die Lagerkerbe (69) außerhalb der Hauptebenen von Kernschenkel (65) und Anker (70) liegt und daß die Lagerschneide (70b) an einem abgewinkelten Lagerabschnitt (70a) des Ankers (70) ausgebildet ist.

## Claims

1. Electromagnetic relay having a coil body (1; 31; 61) bearing an exciting winding, having a core yoke (4; 34; 64) formed in one piece from a flat strip and having at least two limbs, of which one core limb (5; 35; 65) is pushed through the coil body in axial direction and of which one yoke limb (6; 36; 66) extends paraxially beside or above the coil winding, having a flat armature (12; 70) which is mounted with one end over a leaf spring (14; 71; 87) at the free end of the yoke limb and forms with its other end an air gap opposite the free end of the core limb, the leaf spring being connected via the core yoke to an electric connection element (9; 39; 75) and interacting with at least one stationary counter-contact element (17; 45; 74) with its free end extended beyond the movable armature end as a contact spring, characterized in that the coil axis runs parallel to the connection plane of the relay, in that the yoke limb (6; 36; 66) is bent at an angle and curved with its main plane into a perpendicular position with respect to the main plane of the core limb (5; 35; 65) in such a manner that the centre line (6a; 36a) thereof is approximately aligned with the main plane of the core limb, in that the armature (12; 70) is pivotably mounted on the side of the yoke limb (6; 36; 66) facing the core limb (5; 35; 65) about an axis parallel to the coil axis, extends with the part of the leaf spring (14; 71; 87) lying thereon essentially approximately in a parallel plane with respect to the main plane of the core limb and forms thereby the working air gap with the flat side of the core limb, and in that the counter-contact element (17; 45; 74) is anchored in the main plane of the core limb in an insertion groove (18; 48) of the coil body (1; 31; 61).

2. Relay according to Claim 1, characterized in that the main plane of the core limb (5; 35; 65) is perpendicular to the connection plane of the relay, and in that connection elements (9; 17; 75a, 74a) for the leaf spring and for the counter-contact element extend in the main plane of the core limb.

3. Relay according to Claim 1, characterized in that the connection element (9) for the leaf spring (14) is formed on a connection limb (8) formed integrally with the core yoke (4), which connection limb extends beneath the coil parallel to the core limb (5) and in the main plane thereof.

4. Relay according to one of Claims 1 to 3, characterized in that the connection element (9) for the leaf spring (14) is fastened in a plug-in fashion in a groove (20) of the coil body (1) and is connected integrally with the core yoke (4).

5. Relay according to one of Claims 1 to 4, characterized in that the main plane of the core limb (35) extends parallel to the connection plane of the relay, in that a connection element (47) of the counter-contact element (45) is angled in a direction perpendicular to the connection plane, and in that a connection element (39) for the leaf spring (14) is formed on the yoke limb (36) so as to lie in the main plane thereof.

6. Relay according to one of Claims 1 to 5, characterized in that the coil body (1; 31) has a supporting edge (13; 43) for the armature (12) in the region of the free end of the yoke limb (6; 36).

7. Relay according to one of Claims 1 to 6, characterized in that the coil body (1; 31; 61) has insertion grooves (10, 11, 18, 20, 24; 40, 48) in each case open from the end face for receiving the counter-contact element (17; 45; 74) in the one coil flange (2; 32; 62) and for receiving the core yoke (4; 34; 64) as well as two coil connection elements (21, 22; 51, 52) in the other coil flange (3; 33; 63), and in that both the coil connection elements and the connection elements for the contact spring and the counter-contact element are guided in recesses of a housing base (25; 50) to the connection plane of the relay.

8. Relay according to on of Claims 1 to 5, characterized in that, in the region of its free end, the yoke limb (66) forms with a laterally angled tab (68) a bearing groove (69) in which the armature (70) is mounted by means of a formed-on sharp bearing edge (70b).

9. Relay according to Claim 8, characterized in that the bearing groove (69) lies outside the main planes of core limb (65) and armature (70), and in that the sharp bearing edge (70b) is designed on an angled bearing section (70a) of the armature (70).

## Revendications

1. Relais piézoélectrique comportant au moins un transducteur piézocéramique longitudinal (2), dont la variation de longueur, obtenue lors de l'application d'une tension, provoque une variation proportionnelle de la longueur, comptée entre les points d'encastrement, d'au moins un élément de contact réalisé sous la forme d'un ressort de flexion (3; 23a, 23b; 33), la zone médiane du ressort de flexion (3; 23a, 23b; 33) exécutant un déplacement transvrsal par rapport à au moins un élément de contact antagoniste (5, 6; 25a, 25b; 35, 36), caractérisé par le fait que le ressort de flexion (3; 23a; 23b; 33)
- est encastré de manière à être sensiblement parallèle au transducteur longitudinal (2), sa longueur entre les points d'encastrement pouvant être modifiée d'une manière proportionnelle et en sens opposé, sous l'effet de la variation de longueur du transducteur longitudinal (2), et
- est amené, par des moyens servant à produire une précontrainte élastique, à venir en contact, selon une liaison de force avec application d'une pression, avec les surfaces frontales du transducteur longitudinal (2).

2. Relais suivant la revendication 1, caractérisé par le fait que le ressort de flexion (3) est accouplé, par ses deux extrémités (3a, 3b), directement aux extrémités (2a, 2b) du transducteur longitudinal (2) et comporte, dans sa partie médiane, des surfaces de contact (4).

3. Relais suivant la revendication 1, caractérisé par le fait que les extrémités du ressort de flexion (3) sont accouplées par l'intermédiaire d'un système à levier aux extrémités du transducteur longitudinal (2).

4. Relais suivant l'une des revendications 1 à 3, caractérisé par le fait que le ressort de flexion (3) ou un bras de levier (8) du système à levier est repoussé, au moyen d'un ressort de pression (7; 17), contre le transducteur longitudinal (2) dans la direction de réaction de ce dernier.

, 5. Relais suivant la revendication 3, caractérisé par le fait qu'un bras de levier (8) pour le ressort de flexion (3) est précontraint par l'intermédiaire d'un ancrage fixe (1a) dans un cadre formant boîtier (1), dans la direction de réaction du transducteur longitudinal (2).

6. Relais suivant la revendication 3, caractérisé par le fait que deux bras de levier (18a, 18b), ancrés dans un support (19), pour les extrémités du ressort de flexion (3) exercent une précontrainte sur les deux surfaces frontales du transducteur longitudinal (2).

7. Relais suivant la revendication 3, caractérisé par le fait que deux plaques de pression (38a, 38b) sont repoussées, au moyen d'un cadre de pression (39) entourant le transducteur longitudinal (2), contre les faces frontales de ce transducteur et enserrent, par leurs extrémités libres, au moins un ressort de flexion (33).

8. Relais suivant la revendication 3 ou 7, caractérisé par le fait qu'un ressort de flexion (23a, 23b) est disposé de chaque côté du transducteur longitudinal (2) et qu'une plaque de pression (28a, 28b) s'applique sur chaque face frontale du transducteur longitudinal (2), les ressorts de flexion (23a, 23b) et les plaques de pression (28a, 28b), qui sont reliés entre eux par leurs extrémités, formant un cadre de pression pour le transducteur longitudinal (2), dont les forces de pression sont produites par une précontrainte des ressorts de flexion (23a, 23b).

9. Relais suivant l'une des revendications 1 à 8, caractérisé par le fait que la section, qui établit le contact, du ressort de flexion (3) est au moins partiellement ferromagnétique et est située entre les pièces polaires (41, 42) d'un système d'aimant permanent.
